# EUROPÄISCHE PATENTANMELDUNG

(11) **EP 1 637 820 A1**
(43) Veröffentlichungstag der Anmeldung: **22.03.2006**
(21) Anmeldenummer: 04292237.7
(22) Anmeldetag: 17.09.2004
(51) Int. Cl.: F25B 39/04, F28D 1/053, F28F 9/02

(54) **Kondensator, insbesondere für eine Kraftfahrzeug-Klimanlage**

(71) Anmelder: Behr France Hambach S.A.R.L., 57910 Hambach (FR)
(72) Erfinder: Herbeth, Michel, 57430 Sarralbe (FR); Kaczmarek, Fabrice, 57912 Hambach (FR); Nomine, Cyrille, 57410 Petit Rederching (FR)
(74) Vertreter: Grauel, Andreas

(57) **Zusammenfassung**

Die Erfindung betrifft einen Kondensator, insbesondere für eine Kraftfahrzeug-Klimaanlage mit einem Rippenrohrblock und beiderseits des Blockes angeordneten Sammelrohren sowie einem parallel zu einem der Sammelrohre angeordneten Sammler (10), der über Öffnungen (15, 16) mit dem benachbarten Sammelrohr in Fluidverbindung steht, stirnseitig ein Verschlussteil (14) aufweist und eine Trockner-Filter-Patrone (13) aufnimmt, die primäre Mittel zur Positionierung, insbesondere eine ringförmige Halterippe (17) und Dichtmittel, insbesondere eine umlaufende Dichtlippe (19) aufweist.

Es wird vorgeschlagen, dass im Sammler (10) ein sekundäres Mittel zur Positionierung der Trockner-Filter-Patrone (13) vorgesehen ist, welches als Anschlag (20) ausgebildet ist und bei Versagen der primären Mittel zur Positionierung (17) wirksam wird.

## Beschreibung

Die Erfindung betrifft einen Kondensator, insbesondere für eine Kraftfahrzeug-Klimaanlage nach dem Oberbegriff des Patentanspruches 1 ― bekannt durch die DE-A 103 06 192.

Der durch die DE-A 103 06 192 bekannte Kondensator weist einen parallel zu einem Sammelrohr angeordneten Sammler auf, in welchem eine Filter- und/oder Trocknerpatrone angeordnet und durch eine ringförmige Halterippe in axialer Richtung im Sammler positioniert ist. Die Halterippe ist elastisch verformbar und in einer Ringnut des Sammlers gehalten, so dass Halterippe und Ringnut eine Schnapp- oder Rastverbindung bilden. Es kann dabei nicht ausgeschlossen werden, dass sich die bekannte Rastverbindung während der Montage oder während des Betriebs des Kondensators löst, so dass die Trockner- und/oder Filterpatrone nicht mehr im Sammler fixiert ist und ihre Funktion nicht ausüben kann. Der Betrieb der Klimaanlage kann dadurch beeinträchtigt werden. Der bekannte Sammler weist ein lösbares Verschlussteil auf, so dass die Trockner- und/oder Filterpatrone nach dem Löten des Kondensators montierbar und während des Betriebes aus Wartungsgründen austauschbar ist. Das Verschlussteil ist vorzugsweise als axial beweglicher Verschlussstopfen ausgebildet, welcher durch einen Sicherungsring in einer axialen Richtung (nach außen) festgelegt ist. Ein derartiger Verschlussstopfen wurde durch die DE-A 100 39 260 bekannt.

Es ist Aufgabe der vorliegenden Erfindung, die Positionierung der Filter-Trockner-Patrone im Sammler eines Kondensators der eingangs genannten Art sicherer zu gestalten.

Diese Aufgabe wird durch die Merkmale des Patentanspruches 1 gelöst. Erfindungsgemäß ist vorgesehen, dass zusätzlich zu den primären Haltemitteln für die Trockner-Filter-Patrone sekundäre Mittel zur Positionierung in Form eines Anschlages hinzutreten, die jedoch nur bei einem Versagen der primären Haltemittel wirksam werden. Damit wird der Vorteil einer höheren Sicherheit gegen Lösen der Filter-Trockner-Patrone aus ihrer Verankerung erreicht. Die sekundären Halte- oder Positioniermittel bilden somit eine fail-safe-Maßnahme, was auch eine höhere Sicherheit gegen Funktionsstörungen der Klimaanlage beinhaltet.

In vorteilhafter Ausgestaltung der Erfindung ist der Anschlag als ringförmige Scheibe ausgebildet, welche axial gegenüber dem Sammler festgelegt ist, vorzugsweise durch eine kraft- oder formschlüssige Verbindung, insbesondere durch Verstemmen. Die Scheibe weist vorteilhafterweise Durchtrittsöffnungen auf ihrem Umfang auf und bildet keinen wesentlich erhöhten Strömungswiderstand für das Kältemittel. Die Trockner-Filter-Patrone kann sich somit mit ihrer Stirnfläche gegenüber der Scheibe abstützen, wobei ein Axialspalt als Spiel belassen ist, welcher der Beweglichkeit der Trockner-Filter-Patrone, bedingt durch die primären Positioniermittel, vorzugsweise eine Rastverbindung entspricht. Die Trockner-Patrone stützt sich also nur dann gegenüber dem Anschlag bzw. der Scheibe ab, wenn die primären Positioniermittel versagen, d. h. die Halterippe aus der zugehörigen Ringnut austritt. In der anderen Richtung ist die Trockner-Filter-Patrone durch das Verschlussteil gesichert.

Nach einer vorteilhaften Weiterbildung der Erfindung ist der Anschlag einstückig mit dem Sammler ausgebildet, beispielsweise durch spanlose Umformung oder spangebende Bearbeitung herstellbar. Vorzugsweise ist der Sammler ― wie an sich bekannt ― aus einem Profilstück und einem Rohr hergestellt, wobei der einstückige Anschlag im Profilstück angeordnet ist, vorteilhafterweise als nach innen vorstehende Ringrippe, auf welcher sich die Dichtlippe der Trockner-Filter-Patrone abstützt. Da das Profilstück ohnehin spangebend bearbeitet wird, kann ohne nennenswerten Mehraufwand auch der ringförmige Anschlag in die Bohrung des Profilstückes eingearbeitet werden. Auch hier ist zwischen Dichtlippe und Ringrippe ein Axialspalt vorgesehen, so dass eine Abstützung nur im Falle des Versagens der primären Haltemittel eintritt. Alternativ zu der einstückigen Lösung ist auch eine zweistückige Lösung möglich, z. B. derart, dass ein Sicherungsring in eine Ringnut eingesetzt wird ― ähnlich wie bei dem Verschlussstopfen.

Ausführungsbeispiele der Erfindung sind in der Zeichnung dargestellt und werden im Folgenden näher beschrieben. Es zeigen
- Fig. 1: einen teilweise dargestellten Sammler eines Kondensators,
- Fig. 2: eine Einzelheit X des Sammlers gemäß Fig. 1 mit einer Ringscheibe als Anschlag,
- Fig. 3: eine weitere Ausführungsform der Erfindung für einen Anschlag in einem Profilstück des Sammlers und
- Fig. 4: das Profilstück gemäß Fig. 3 als 3-D-Darstellung mit Trockner-Filter-Patrone.

**Fig. 1** zeigt einen teilweise dargestellten Sammler 1 im Längsschnitt und als 3-D-Darstellung, wobei der Sammler 1 aus einem Rohr 2 und einem Profilstück 3 zusammengesetzt ist. Das vorzugsweise durch Extrusion hergestellte Profilstück 3 weist eine obere stirnseitige Öffnung 3a auf und wird durch einen nicht dargestellten Verschlussstopfen verschlossen, welcher beispielsweise durch die eingangs genannte DE-A 100 39 260 der Anmelderin bekannt ist. Im Sammler 1, d. h. sowohl innerhalb des Profilstückes 3 als auch innerhalb des Rohres 2 ist eine Filter-Trockner-Patrone 4 angeordnet, welche vorzugsweise als Kunststoffkäfig ausgebildet ist und ein nicht dargestelltes Trocknermaterial aufnimmt. Der Kunststoffkäfig weist ― wie aus der eingangs genannten DE-A 103 06 192 der Anmelderin bekannt ― eine Halterippe 5 und eine Dichtlippe 6 auf, wobei die Halterippe 5 in einer nicht dargestellten Ringnut des Profilstückes 3 gehalten ist. Halterippe 5 und Ringnut bilden eine Rastverbindung und werden als primäre Halte- oder Positioniermittel bezeichnet, welche die Trockner-Filter-Patrone 4 in ihrer axialen Position im Sammler 1 fixieren. Wie erwähnt, sind der Sammler 1 sowie die Trockner-Filter-Patrone 4 Teile eines Kondensators, wie er beispielsweise in der DE 103 06 192 A1 beschrieben ist ― der Gegenstand dieser Offenlegungsschrift der Anmelderin wird daher mit in den Offenbarungshalt der vorliegenden Anmeldung einbezogen. Die Trockner-Filter-Patrone 4 hat ein (in der Zeichnung) oberes stirnseitiges Ende 4a, welches gegenüber dem nicht dargestellten Verschlussteil abstützbar ist, und ein (in der Zeichnung) unteres Stimende 4b, welches gegenüber einer am Rohr 2 festgelegten Ringscheibe 7 abstützbar ist, welche als Einzelheit X n Fig. 2 vergrößert dargestellt ist.

**Fig. 2** zeigt die Ringscheibe 7 als Ausschnitt in vergrößerter Darstellung, welche mit ihrem Außenumfang an der Innenwand des Rohres 2 anliegt und gegenüber dem Rohr 2 verstemmt ist, d. h. durch spanlose Umformung des Rohres 2, z. B. radial gerichtetes Eindrücken in axialer Richtung fixiert ist. Die Druckstellen bzw. Verstemmungen sind kegelförmig ausgebildet und mit den Bezugszahlen 8 belegt. Die Ringscheibe 7 weist über den Umfang verteilte Durchtrittsöffnungen 9 auf, um den Strömungswiderstand und auch das Gewicht zu minimieren. Die Ringscheibe 7 bildet einen Anschlag für das Stirnende 4b der Trockner-Filter-Patrone 4, wobei zwischen der Stirnfläche 4b und der Stirnfläche der Ringscheibe 7 ein Axialspalt als Spiel belassen ist. Der Anschlag 7 wird nur dann wirksam, wenn die primären Haltemittel 5 (vgl. Fig. 1) versagen. In diesem Falle ist der axiale Weg der Trockner-Filter-Patrone 4 durch den ringförmigen Anschlag 7 blockiert. Die Funktion der Trockner-Filter-Patrone 4 ist damit im Falle des Versagens der primären Haltemittel 5 gesichert.

**Fig. 3** zeigt ein weiteres Ausführungsbeispiel der Erfindung für einen Sammler 10, welcher ein Profilstück 11 und ein nur unvollständig und gestrichelt dargestelltes Rohr 12 aufweist. In dem Sammler 10 ist eine Trockner-Filter-Patrone 13 angeordnet, welche als Kunststoffkäfig ausgebildet und mit nicht dargestelltem Trocknermaterial befüllbar ist. Das Profilstück 11 weist eine obere stirnseitige Öffnung 11a auf, welche mit einem Verschlussstopfen 14, dargestellt durch eine gestrichelte Linie, lösbar verschließbar ist. Das Profilstück 11 weist zwei Paare 15, 16 von Überströmöffnungen auf, welche eine Verbindung zu einem hier nicht dargestellten Sammelrohr des Kondensators herstellen, wie aus dem eingangs genannten Stand der Technik bekannt. Die Trockner-Filter-Patrone 13 ist durch primäre Halte- bzw. Positioniermittel in Form einer Halterippe 17 und einer Ringnut 18 im Profilstück 11 im Sammler 10 in axialer Richtung fixiert, wobei sich ein gewisses axiales Spiel aufgrund der Elastizität der Halterippe 17 und der Breite der Ringnut 18 ergibt. In der Zeichnung unterhalb der Halterippe 17 ist eine umlaufende Dichtlippe 19 angeordnet, welche vorzugsweise einstückig mit dem Kunststoffkäfig 13 gespritzt ist, ebenso wie die Halterippe 17. In der Zeichnung unterhalb der Dichtlippe 19 ist ein ringförmig ausgebildeter Anschlag 20 angeordnet, welcher vorzugsweise einstückig mit dem Sammler 11 ausgebildet ist, z. B. durch spangebende Verformung aus dem Material des Profilstückes 11 hergestellt. Alternativ ist jedoch auch denkbar, statt der nach innen vorstehenden Ringrippe 20 eine Ringnut in das Profilstück 11 einzuarbeiten und in diese Ringnut einen Sicherungsring einzusetzen, der in gleicher Weise als Anschlag fungieren könnte. Wie aus der Zeichnung ersichtlich, ist zwischen Oberkante des Anschlages 20 und Unterkante der Dichtlippe 19 ein Axialspalt belassen, so dass in der dargestellten Position der Trockner-Filter-Patrone 13 kein Kontakt zwischen Dichtlippe 19 und Ringrippe 20 besteht. Die Patrone 13 ist durch ihre primären Positioniermittel 17, 18 in ihrer Position fixiert. Wenn diese primären Positioniermittel versagen und die Halterippe 17 aus der Ringnut 18 nach unten austritt, dann kommt es zum Anschlag zwischen Dichtlippe 19 und Ringrippe 20 am Profilstück, so dass eine weitere Axialbewegung der Trockner-Filter-Patrone 13 blockiert ist. Der Anschlag 20 fungiert somit als fail-safe-Maßnahme. In der anderen Richtung blockiert der Verschlussstopfen 14 eine Axialbewegung der Trockner-Filter-Patrone 13.

**Fig. 4** zeigt das Ausführungsbeispiel gemäß Fig. 3 als 3-D-Darstellung, wobei das Profilstück 11 mit einem schalenförmig ausgebildeten Ansatz 21 dargestellt ist, welcher in bekannter Weise ein hier nicht dargestelltes Sammelrohr aufnimmt, welches mit nicht dargestellten Flachrohren des Kondensatorblockes verbunden ist. Die Darstellung zeigt, dass die Überströmöffnungen 15, 16 Sammler und Sammelrohr miteinander verbinden. Die Ringrippe 20, die als Anschlag für die Trockner-Filter-Patrone 13 dient, ist zur Verdeutlichung schraffiert dargestellt. Darüber liegen die Dichtlippe 19 und die Halterippe 17.

## Patentansprüche

1. Kondensator, insbesondere für eine Kraftfahrzeug-Klimaanlage mit einem Rippenrohrblock und beiderseits des Blockes angeordneten Sammelrohren sowie einem parallel zu einem der Sammelrohre angeordneten Sammler (1; 10), der über Öffnungen (15, 16) mit dem benachbarten Sammelrohr in Fluidverbindung steht, stirnseitig ein Verschlussteil (14) aufweist und eine Trockner-Filter-Patrone (4; 13) aufnimmt, die primäre Mittel zur Positionierung, insbesondere eine ringförmige Halterippe (5; 17) und Dichtmittel, insbesondere eine umlaufende Dichtlippe (6; 19) aufweist, **dadurch gekennzeichnet, dass** im Sammler (1; 10) ein sekundäres Mittel zur Positionierung der Trockner-Filter-Patrone (4; 13) vorgesehen ist, welches als Anschlag (7; 20) ausgebildet ist und bei Versagen der primären Mittel zur Positionierung wirksam wird.

2. Kondensator nach Anspruch 1, **dadurch gekennzeichnet, dass** der Anschlag als ringförmige Scheibe (7) ausgebildet ist, welche axial gegenüber dem Sammler (1, 2) festgelegt ist.

3. Kondensator nach Anspruch 2, **dadurch gekennzeichnet, dass** die Scheibe (7) kraft- und/oder formschlüssig gehalten, insbesondere verstemmt ist.

4. Kondensator nach Anspruch 2 oder 3, **dadurch gekennzeichnet, dass** die Scheibe (7) über den Umfang verteilte Durchtrittsöffnungen (9) aufweist.

5. Kondensator nach Anspruch 2, 3, 4 oder 5, **dadurch gekennzeichnet, dass** die Trockner-Filter-Patrone (4) auf der dem Verschlussteil abgewandten Seite eine Stirnfläche (4b) aufweist, welche gegenüber der Scheibe (7) abstützbar ist.

6. Kondensator nach Anspruch 5, **dadurch gekennzeichnet, dass** zwischen der Stirnfläche (4b) der Trockner-Filter-Patrone (4) und der Scheibe (7) ein axiales Spiel (Axialspalt) belassen ist.

7. Kondensator nach Anspruch 1, **dadurch gekennzeichnet, dass** der Anschlag einstückig mit dem Sammler (1; 10) ausgebildet ist.

8. Kondensator nach Anspruch 7, **dadurch gekennzeichnet, dass** der Sammler (10) ein vorzugsweise extrudiertes Profilstück (11) aufweist, welches mit einem Rohr (12) verbunden ist, und dass der Anschlag als nach innen vorstehende Ringrippe (20) am Profilstück (11) ausgebildet ist, auf welcher die Dichtlippe (19) abstützbar ist.

9. Kondensator nach Anspruch 8, **dadurch gekennzeichnet, dass** zwischen Dichtlippe (19) und Ringrippe (20) ein Axialspalt belassen ist.
